# EUROPÄISCHE PATENTANMELDUNG

(11) **EP 0 356 570 A1**
(43) Veröffentlichungstag der Anmeldung: **07.03.1990**
(21) Anmeldenummer: 88114376.2
(22) Anmeldetag: 02.09.1988
(51) Int. Cl.: G05F 3/26

(54) **Stromspiegel**

(71) Anmelder: SIEMENS AKTIENGESELLSCHAFT, 80333 München (DE)
(72) Erfinder: König, Wilhelm, Dipl.-Ing., D-8000 München 2 (DE)

(57) **Zusammenfassung**

Bei Generatoren zur Erzeugung mehrerer Vorspannungspotentiale in integrierten Schaltungen mit Stromspiegeln sind wegen der Reihenschaltungen aus mehreren Transistoren und wegen der bei MOS-Schaltungen durch den Substrat-Steuereffekt erhöhten Schwellenspannungen relativ hohe Spannungsabfälle an der Stromquelle notwendig, damit die Transistoren nicht aus der Sättigung geraten und deswegen der Ausgangswiderstand stark erniedrigt wird. Es wird eine Stromspiegelschaltung gesucht, die bei hoher Genauigkeit der Stromspiegelung einen geringen Spannungsabfall über dem Stromspiegelausgang erfordert.

Der Stromspiegel enthält im Kreis für einen Referenzstrom (I_{Ref1}) eine Konstantstromquelle (Q) und einen ersten Transistor (T1). Der Kreis für einen gespiegelten Strom (I_{O1}) enthält einen zweiten Transistor (T2). Die Basen bzw. Gates dieser Transistoren (T1,T2) sind miteinander und mit dem Verbindungspunkt der Stromquelle (Q) und des ersten Transistors (T1) verbunden (L1). Dem zweiten Transistor (T2) ist als regelbarer Widerstand oder geregelte Stromquelle ein dritter Transistor (T3) vorgeschaltet. Ein Differenzverstärker (D1) vergleicht die Potentiale am Verbindungspunkt der Konstantstromquelle (Q) und des ersten Transistors (T1) und am Verbindungspunkt zwischen dem zweiten und dritten Transistor (T2, T3) und steuert mit dem Ergebnis den dritten Transistor (T3) über seine Basis bzw. über sein Gate.

Der Stromspiegel eignet sich für Generatoren für Vorspannungspotentiale in integrierten Schaltungen.

## Beschreibung

Die Erfindung bezieht sich auf eine Stromspiegel in integrierter Schaltkreistechnik mit einer aus der Emitter-Kollektor-Strecke oder aus dem leitfähigen Kanal eines ersten Transistors, aus einem Stromspiegeleingang und aus einer Stromquelle bestehenden Reihenschaltung in einem Referenzstromkreis, mit der Emitter-Kollektor-Strecke oder dem leitfähigen Kanal eines zweiten Transistors in einem Kreis für einen gespiegelten Strom und mit einer Verbindung zwischen den Basen oder Gates des ersten und des zweiten Transistors einerseits und dem Stromspiegeleingang andererseits.

Stromspiegel sind aus der Zeitschrift "FUNK-TECHNIK", 1973, Nr. 9, Seiten 313-314 und aus dem Buch "Analysis and Design of Analog Integrated Circuits", Second Edition, Gray and Meyer, John Wiley & Sons, New York, 1984, Seiten 709 - 718 bekannt.

Einstufige Differenzverstärker sind aus dem Buch "Bipolar and MOS Analog Integrated Circuit Design", Grebene, John Wiley & Sons, New York, 1984, Seiten 234 and 294 bekannt.

Zweistufige Operationsverstärker sind in den Büchern "CMOS Analog Circuit Design", Allen and Holberg, Holt, Rinehart & Winston Inc., New York, 1987, Seiten 387 und 388 und "Analysis and Design of Integrated Circuits", Second Edition, Gray and Meyer, John Wiley & Sons, New York, 1984, Seiten 741 und 742 beschrieben.

Aus der Druckschrift "IEEE 1985 Custom Integrated Circuits Conference", Seiten 174 - 177, Fig. 4 ist schließlich eine Anordnung bekannt, in der ein Generator (bias circuit) mit mehreren Stromspiegeln für Operationsverstärker erforderliche Vorsspannungspotentiale erzeugt. Diese werden beispielsweise für Telekommunikationsanwendungen in hochintegrierten Bausteinen benötigt, in denen analoge und digitale Funktionen zusammen in einem Chip integriert sind.

In derartigen Generatoren wird, je nach Anzahl der benötigten Vorspannungspotentiale, eine Mehrfachumsetzung von Strömen durch kaskadierte Stromspiegel vorgenommen. Dadurch können, bedingt durch den endlichen Ausgangswiderstand der Transistoren, bei einer mehrfachen Stromspiegelung beträchtliche Unterschiede zwischen dem Eingangs- und dem Ausgangsstrom entstehen.

Um den Ausgangswiderstand und damit die Toleranz der gespiegelten Ströme zu verbessern, werden statt einfacher Stromspiegel in der genannten Literatur beschriebene Wilson- oder Kaskoden-Stromspiegel verwendet. Wegen der mit den Emitter-Kollektor-Strecken oder den leitfähigen Kanälen in Reihe geschalteten Transistoren und der bei MOS-Schaltungen durch den Subtrat-Steuereffekt erhöhten Schwellspannungen sind dabei relativ hohe Spannungsabfälle über dem Stromspiegelausgang notwendig, damit die Transistoren nicht aus der Sättigung geraten und dadurch der Ausgangswiderstand stark erniedrigt wird. Da für die digitalen Funktionen am Baustein standardmäßig eine Versorgungsspannung von 5 V anliegt und eine zusätzliche höhere Versorgungsspannung für die analoge Funktion unerwünscht ist, sind dieser Lösung enge Grenzen gesetzt.

Selbst wenn bei MOS-Schaltungen für die Feldeffekttransistoren große Kanallängen, also Ausgangswiderstände gewählt werden, können durch stark unterschiedliche Eingangs- und Ausgangsspannungen an den Stromspiegeln bei mehrfacher Umsetzung beträchtliche Toleranzen entstehen.

Der Erfindung liegt die Aufgabe zugrunde, einen Stromspiegel anzugeben, bei dem sich geringere Fehler in der Stromumsetzung, also geringere Unterschiede zwischen Eingangs- und Ausgangsstrom als bei den bekannten Stromspiegeln ergeben.

Ausgehend von einem Stromspiegel der einleitend geschilderten Art wird diese Aufgabe erfindungsgemäß dadurch gelöst, daß ein dritter Transistor als regelbarer Widerstand oder geregelte Stromquelle mit seiner Emitter-Kollektor-Strecke oder seinem leitfähigen Kanal zur Emitter-Kollektor-Strecke oder zum leitfähigen Kanal des zweiten Transistors in Reihe geschaltet ist und daß ein Differenz-oder Operationsverstärker vorgesehen ist, dessen Plus-Eingang mit dem Stromspiegeleingang, dessen Minus-Eingang mit dem Verbindungspunkt des zweiten und dritten Transistors und dessen Ausgang mit der Basis oder dem Gate des dritten Transistors verbunden sind.

Befinden sich der erste und der zweite Transistor unmittelbar benachbart auf einem Chip, dann ist anzunehmen, daß beide Transistoren gleich sind. Der Restfehler der Umsetzung beträgt dann:
I = I_{O} - I_{Ref} = U_{offset} gd
U_{offset} bedeutet die Offsetspannung des Differenzverstärkers und gd ist der differentielle Ausgangleitwert des zweiten Transistors.

Aufgrund der Regelung sind bei Feldeffekttransistoren große Kanallängen nicht mehr notwendig. Es kann vielmehr die in der jeweiligen Technologie minimale Kanallänge verwendet werden.

Eine einfache Differenzverstärker-Standardschaltung wird in den meisten Fällen die Ansprüche an Verstärkung und Offsetspannung erfüllen. Der zusätzliche Leistungsbedarf ist dadurch gering. Für höhere Ansprüche an die Präzision der Umsetzung kann auch ein mehrstufiger Differenzverstärker verwendet werden.

Der erfindungsgemäße Stromspiegel kann vorteilhafterweise in Schaltungen mit mehrfacher Stromspiegelung wie Vorspannungspotentialgeneratoren eingesetzt werden.

Die erfindungsgemäße Lösung ist für alle Anwendungen geeignet, bei denen eine genaue Stromspiegelung bei geringem Spannungsabfall über dem Stromspiegelausgang erforderlich ist. Sie benötigt lediglich einen geringen Entwicklungsaufwand und ist nicht auf MOS-Schaltungen beschränkt.

Anhand von Ausführungsbeispielen wird die Erfindung nachstehend näher erläutert:
Fig. 1 zeigt einen erfindungsgemäßen Stromspiegel und
Fig. 2 zeigt eine Anordnung mit mehrfacher Stromspiegelung zur Erzeugung verschiedener Vorspannungspotentiale.

Fig. 1 zeigt einen erfindungsgemäße Stromspiegel. Dieser enthält n-Kanal-Feldeffekttransistoren T1 bis T3, einen Differenzverstärker D1, eine Stromquelle Q und eine Verbindungsleitung L1. Der Stromspiegeleingang ist mit E1 und der Stromspiegelausgang ist mit A1 bezeichnet.

Ohne den Differenzverstärker D1 und den Transistor T3 hat man den bekannten Stromspiegel, in dem der Strom I_{Ref1} den Strom I_{O1} unabhängig von sonstigen Parametern wie Spannungen und Widerständen im Eingangs- und Ausgangskreis möglichst gleich groß steuert.

Der Differenzverstärker D1 vergleicht die Spannungen am Stromspiegeleingang E1 und zwischen den Transistoren T2 und T3 und hält die Differenzspannung mit dem Transistor T3 minimal. Dabei kann dieser sowohl im Widerstandsbereich als geregelter Widerstand als auch im Stromquellenbereich als geregelte Stromquelle arbeiten.

Fig. 2 zeigt eine Anordnung mit zwei erfindungsgemäßen Stromspiegeln zur Erzeugung von Vorspannungspotentialen U1 und U2. Diese Anordnung enthält den Stromspiegel nach Fig. 1 zur Erzeugung des Vorspannungspotentials U1 am Stromspiegeleingang E1. Die Transistoren T1 bis T3 sind n-Kanal-Feldeffekttransistoren.

Die Anordnung enthält einen weiteren Stromspiegel mit - wegen der anderen Stromrichtung - p-Kanal-Feldeffekttransistoren T4 bis T6, mit einem Differenzverstärker D2 mit einer Verbindungsleitung L2, mit einem Stromspiegeleingang E2 und mit einem Stromspiegelausgang A2. Mit U_{B} ist die Betriebsspannung bezeichnet.

Der erste Stromspiegel arbeitet so, wie es anhand der Fig. 1 bereits beschrieben wurde. In den Kreis des gespiegelten Stromes I_{O1} ist der leitfähige Kanal des p-Kanal-Feldeffekttransistors T4 eingefügt. Der Verbindungspunkt zwischen den Transistoren T3 und T4 ist der Stromspiegeleingang E2. Der im ersten Stromspiegel gespiegelte Strom I_{O1} ist gleichzeitig der Referenzstrom I_{Ref2} des zweiten Stromspiegels. Dieser arbeitet wie der erste und erzeugt am Stromspiegeleingang E2 das Vorspannungspotential U2. Der gespiegelte Strom des zweiten Stromspiegels ist imt I_{O2} bezeichnet.

Als Differenzverstärker werden Anordnungen eingesetzt, wie sie beispielsweise aus den eingangs dazu genannten Literaturstellen bekannt sind.

## Patentansprüche

1. Stromspiegel in integrierter Schaltkreistechnik mit einer aus der Emitter-Kollektor-Strecke oder aus dem leitfähigen Kanal eines ersten Transistors (T1), aus einem Stromspiegeleingang (E1) und aus einer Stromquelle (Q) bestehenden Reihenschaltung in einem Referenzstromkreis,
mit der Emitter-Kollektor-Strecke oder dem leitfähigen Kanal eines zweiten Transistors (T2) in einem Kreis für einen gespiegelten Strom (I_{O1}) und
mit einer Verbindung (V) zwischen den Basen oder Gates des ersten (T1) und des zweiten (T2) Transistors einerseits und dem Stromspiegeleingang (E1) andererseits,
**dadurch gekennzeichnet,**
daß ein dritter Transistor (T3) als regelbarer Widerstand oder geregelte Stromquelle mit seiner Emitter-Kollektor-Strecke oder seinem leitfähigen Kanal zur Emitter-Kollektor-Strecke oder zum leitfähigen Kanal des zweiten Transistors (T2) in Reihe geschaltet ist und
daß ein Differenz- oder Operationsverstärker (D1) vorgesehen ist, dessen Plus-Eingang mit dem Stromspiegeleingang (E1), dessen Minus-Eingang mit dem Verbindungspunkt des zweiten (T2) und dritten (T3) Transistors und dessen Ausgang mit der Basis oder dem Gate des dritten Transistors (T3) verbunden sind.

2. Stromspiegel nach Anspruch 1,
**dadurch gekennzeichnet,**
daß ein mehrstufiger Differenz- oder Operationsverstärker vorgesehen ist.

3. Stromspiegel nach Anspruch 1 oder 2,
**dadurch gekennzeichnet,**
daß als Transistoren (T1-T11) CMOS-Feldeffekttransistoren vorgesehen sind.

4. Stromspiegel nach Anspruch 1, 2 oder 3,
**gekennzeichnet durch**
eine mehrfache Verwendung in Schaltungen mit mehrfacher Stromspiegelung.
